# EUROPÄISCHE PATENTSCHRIFT

(11) **EP 3 892 565 B1**
(45) Veröffentlichungstag und Bekanntmachung des Hinweises auf die Patenterteilung: **09.10.2024**
(21) Anmeldenummer: 20169082.3
(22) Anmeldetag: 09.04.2020
(51) Int. Cl.: B65D 33/16, B65D 33/20, B65D 33/24, B65D 75/58

(54) **BEUTEL, INSBESONDERE KUNSTSTOFFBEUTEL, FÜR BENUTZTE KAFFEEKAPSELN**
BAG, IN PARTICULAR PLASTIC BAG, FOR USED COFFEE CAPSULES
SAC, EN PARTICULIER SAC EN MATIÈRE PLASTIQUE, POUR CAPSULES DE CAFÉ USAGÉES

(43) Veröffentlichungstag der Anmeldung: 13.10.2021
(73) Patentinhaber: Papier-Mettler KG, 54497 Morbach (DE)
(72) Erfinder: DONNER, Rene, 54497 Morbach (DE)
(74) Vertreter: Metten, Karl-Heinz

(56) Entgegenhaltungen:
- WO-A1-2011/146616
- DE-A1- 102016 005 649
- GB-A- 2 533 593
- US-A1- 2019 071 220

## Beschreibung

Die vorliegende Erfindung betrifft einen Beutel, insbesondere Kunststoffbeutel, vorzugsweise für das Sammeln und gegebenenfalls den Versand von, insbesondere feuchtem, Abfall, besonders bevorzugt von benutzen Kaffeekapseln bzw. Kaffee-Aluminiumkapseln.

Bei Kaffeekapseln handelt es sich um Einwegprodukte. Sie kommen regelmäßig in sogenannten Portionskaffeemaschinen zum Einsatz. Um den in den Kapseln vorliegenden Kaffee aufzubrühen, wird unter partieller Zerstörung der in der Kaffeemaschine vorliegenden Kapsel mit hohem Druck erhitztes Wasser bzw. erhitzter Wasserdampf für eine vorgegebene Zeitdauer durch das Kaffeepulver geleitet. Die Menge an in der Kaffeekapsel vorliegendem Kaffeepulver ist für das Aufbrühen einer einzelnen Tasse Kaffee vorgesehen. Es handelt sich folglich um eine Portionsverpackung. Kaffeekapseln erfreuen sich aufgrund ihrer einfachen Handhabbarkeit noch stets wachsender Beliebtheit. Ein Vorteil dieser Art der Kaffeeherstellung liegt auch darin, eine breite Palette an verschiedenen Kaffeesorten verfügbar zu haben, ohne für jede Kaffeegeschmacksnote größere Mengen an entsprechenden Kaffeesorten bzw. -bohnen bevorraten zu müssen. Um die Frische und Unversehrtheit des hierfür eingesetzten Kaffeepulvers gewährleisten zu können, sind die verwendeten Kaffeekapseln regelmäßig aus einem Aluminiumkorpus und einer Aluminiumabdeckung gefertigt. Nach dem Entfernen der benutzten Kaffeekapsel aus dem Kaffeeautomaten weist diese regelmäßig Restwasser ebenso auf wie feuchten Kaffeesatz.

Die benutzten Kaffeekapseln werden, sofern sie nicht in zum Beispiel Cafés oder Coffeeshops verwendet werden, nicht selten mit dem regulären Hausmüll entsorgt und sind damit einem Abfallrecycling entzogen. Allein für Deutschland schätzte man für das Jahr 2014 die auf benutzte Kaffeekapseln zurückgehende Müllmenge auf 4.000 bis 4.500 Tonnen. Während die Einbeziehung von Kaffee-Aluminiumkapseln in den Recyclingprozess ohne weiteres durch eine getrennte Sammlung möglich sein dürfte, wenn diese Aluminiumkapseln in Cafés verwendet und gesondert gesammelt werden, stellt sich dies bei Aluminiumkapseln, die der Endverbraucher mit nach Hause nimmt und dort benutzt, schwieriger dar. Durch die Feuchtigkeit und der Verschmutzung mit Kaffeeresten bzw. feuchtem Kaffeesatz lassen sie sich nicht ohne weitere Nachbearbeitung mit dem übrigen Recyclingabfall sammeln, sondern müssten vom Verbraucher zunächst gesondert gereinigt werden. Diese Einzelreinigung ist nicht zuletzt wegen des Wasserverbrauchs nachteilig. Auch führt dies dazu, dass benutzte Kaffeekapseln in den regulären Hausmüll gegeben werden. Da Kaffee-Aluminiumkapseln abgesehen von einer regelmäßig vorhandenen Kunststoffinnenbeschichtung, wie vorangehend geschildert, im Wesentlichen vollständig aus Aluminium bestehen und damit quasi sortenrein vorliegen, wäre es wünschenswert, benutzte Kaffeekapseln aus Aluminium in einem möglichst großen Umfang einem Recyclingprozess zugänglich zu machen. Hierfür schlägt die EP 3 617 085 A1 einen Versandbeutel vor, bei dem der Öffnungsrand der Vorderwand unterhalb des Öffnungsrandes der Rückwand vorliegt, so dass die Rückwand eine überstehende, umklappbare Verschlusslasche ausbildet mit einem ersten Klebestreifen und wobei die Vorderwand auf der Außenseite jenseits des Überlappungsbereichs mit der umgeklappten Verschlusslasche einen dritten Klebestreifen aufweist. Alternativ oder zusätzlich zum ersten Klebestreifen kann die Vorderwand auf der Außenseite im Überlappungsbereich mit der entlang des Öffnungsrands der Vorderwand umgeklappten Verschlusslasche einen zweiten Klebestreifen aufweisen. Mit diesen Beuteln soll ein flüssigkeitsdichter Rückversand gelingen. Weitere Beutel sind aus US 2019/071220 A1, DE 10 2016 005649 A1, Wo 2011/146616 A1 und GB 2 533 593 A bekannt.

Gleichwohl wäre es wünschenswert, auf noch zuverlässiger flüssigkeitsdicht befüllbare und flüssigkeitsdicht lager- und transportierbare Behältnisse zurückgreifen zu können. Der vorliegenden Erfindung lag daher die Aufgabe zugrunde, benutzte Kaffeekapseln, insbesondere Kaffee-Aluminiumkapseln, in einfacher und noch zuverlässigerer Weise sowie in einem größtmöglichen Umfang einem Recyclingprozess zuführen zu können.

Demgemäß wurde mit der vorliegenden Erfindung ein Beutel gemäß Anspruch 1 gefunden.

Diese Beutel, insbesondere Kunststoffbeutel, sind insbesondere für das Sammeln und gegebenenfalls den Versand von, insbesondere feuchtem, Abfall vorgesehen und geeignet, besonders bevorzugt für das Sammeln und gegebenenfalls den Versand von benutzen Kaffeekapseln bzw. Kaffee-Aluminiumkapseln.

Bei dem erfindungsgemäßen Beutel ist die Verschlusslasche entlang des oberen Randabschnitts im Bereich des oberen Beutelabschnitts oberhalb der Beutelöffnung mit der Außenseite der Beutelvorderwand entlang eines zweiten Schweiß- oder Klebeareals, insbesondere einer zweiten Schweißnaht, verbunden.

Hierbei kann zweckmäßiger Weise das zweite Schweiß- oder Klebeareal, insbesondere die zweite Schweißnaht, sich von dem einen Seitenrand bis zu dem gegenüberliegenden Seitenrand der Verschlusslasche erstrecken. Auf diese Weise kann ein hohes Maß an Dichtigkeit garantiert werden bei vorzugsweise geringem Fertigungsaufwand. Das erste Schweiß- oder Klebeareal und das zweite Schweiß- oder Klebeareal verlaufen bevorzugt im Wesentlichen deckungsgleich. Vielfach hat es sich als zweckmäßig erwiesen, das erste Schweiß- oder Klebeareal und das zweite Schweiß- oder Klebeareal in einem simultanen Fertigungsschritt zu erhalten, beispielsweise bei einem einzigen Schweißvorgang.

Der erfindungsgemäße Beutel bzw. Kunststoffbeutel, insbesondere Versandbeutel, ist in einer Weise verschließbar, dass darin vorliegende Wasserreste, feuchte Kaffeesatzreste und/oder feuchter Kaffeesatz während des Lagerns und Transports über die ursprüngliche Beutelöffnung nicht wieder entweichen können. Demgemäß sind die erfindungsgemäßen Beutel, insbesondere Kunststoffbeutel, in einer zweckmäßigen Ausgestaltung in einer Weise gefertigt, dass weder über die Wandungsmaterialien von Vorder- und Rückwand, noch über die, sofern vorhanden, Seitenwände und auch nicht über die Verbindungsabschnitte bzw. Säume der jeweils miteinander verbundenen Wandabschnitte Wasser bzw. Feuchtigkeit entweichen kann. Der Austritt von Feuchtigkeit bzw. Restwasser oder von feuchtem Kaffeesatz aus der ursprünglichen Beutelöffnung kann mit den erfindungsgemäßen Beuteln, insbesondere Kunststoffbeuteln überraschenderweise bereits dadurch erreicht werden, dass man Verschlusslasche mit dem Haftareal auf die insbesondere schlitzförmige Beutelöffnung klappt und sodann verklebt. Das auf der Innenseite der Verschlusslasche vorliegende Haftareal ist dabei bevorzugt ausgelegt und eingerichtet, um beim flächigen Anlegen der Verschlusslasche an die Außenseite der Beutelvorderwand die Beutelöffnung flüssigkeitsdicht zu verschließen.

Mit den erfindungsgemäßen Beuteln, insbesondere Kunststoffbeuteln, lassen sich sowohl solche benutzten Kaffeekapseln feuchtesicher bzw. feuchtigkeitsdicht sammeln und transportieren, in denen der feuchte Kaffeesatz noch komplett vorliegt, wie auch solche, bei denen dieser feuchte Kaffeesatz durch einfaches Auskippen, zum Beispiel nach dem Aufreißen der Aluminiumfolie, entfernt worden ist, so dass dort nur noch feuchte Kaffeesatzreste vorzufinden sind.

Die erfindungsgemäßen Beutel, insbesondere Kunststoffbeutel, zeichnen sich insbesondere auch dadurch aus, dass sie auf einfache Weise versandfertig gemacht werden können. Die den erfindungsgemäßen Beutel, insbesondere Kunststoffbeutel, bildenden Materialien sind besonders zweckmäßig aus einem flexiblen Material gebildet und demgemäß deformierbar. Den weiteren Ausführungen sei daher vorangestellt, dass sich die Beschreibung auf einen ungefüllten, nicht deformierten Zustand des erfindungsgemäßen Beutels, insbesondere Kunststoffbeutels, bezieht, wobei dieser Beutel, insbesondere Versandbeutel, vorzugsweise im Wesentlichen flach ausgestreckt zu betrachten ist. In dieser Form wird der erfindungsgemäße Beutel, insbesondere Kunststoffbeutel, vor der Befüllung mit feuchtem Abfall, insbesondere benutzten Kaffeekapseln, auch zweckmäßigerweise bereitgestellt. Die Verwendung der Begriffe "Vorderwand" und "Rückwand" sind als solche gewählt worden, um ein leichteres Verständnis zu ermöglichen. Selbstverständlich kann diejenige Beutelwand, die die Beutelöffnung aufweist, im tatsächlichen Gebrauch auch im Sinne einer Rückwand ausgestaltet sein, wobei dann die maßgebliche Produktbezeichnung und/oder Logos auf der Vorderwand vorliegen können. Selbstverständlich kann auch die Rückwand derartige Beschriftungen bzw. Aufdrucke aufweisen.

In einer bevorzugten Ausführungsform zeichnet sich der erfindungsgemäße Beutel, insbesondere Kunststoffbeutel, dadurch aus, dass, insbesondere beim flächigen Auflegen der Verschlusslasche auf die Außenseite der Beutelvorderwand, die einander gegenüberliegenden Seitenränder der Verschlusslasche an die jeweils korrespondierenden Seitenränder der Beutelvorderwand anlegbar sind, insbesondere mit den jeweils korrespondierenden Seitenrändern der Beutelvorderwand in Deckung bringbar sind. Hierdurch gelingt ein stets zuverlässiges Verschließen der Beutelöffnung unabhängig von der Größe und/oder Form derselben.

Die Beutelrückwand des erfindungsgemäßen Beutels, insbesondere Kunststoffbeutels, ist direkt mit dem oberen Randabschnitt des die Verschlusslasche bildenden ersten Materialstreifens, insbesondere Kunststoffmaterialstreifens, verbunden, insbesondere geht einstückig in diesen oberen Randabschnitt über.

Besonders bevorzugt ist die Beutelrückwand des erfindungsgemäßen Beutels, insbesondere Kunststoffbeutels, in einer weiteren Ausführungsform über einen doppellagigen Fortsetzungsabschnitt mit dem oberen Randabschnitt des die Verschlusslasche bildenden ersten Materialstreifens, insbesondere Kunststoffmaterialstreifens, verbunden.

Der Fortsetzungsabschnitt weist in besonders zweckmäßigen Ausführungsformen einen ersten und einen zweiten Abschnitt auf, die ausgelegt und eingerichtet sind, durch Umschlagen auf sich selbst, insbesondere unter Ausbildung einer Wendefalte oder Falz, unmittelbar oder mittelbar aneinander anlegbar zu sein.

Die Beutelrückwand des erfindungsgemäßen Beutels, insbesondere Kunststoffbeutels, geht bevorzugt einstückig in den Fortsetzungsabschnitt über. Alternativ und insbesondere zusätzlich geht der Fortsetzungsabschnitt einstückig in den die Verschlusslasche bildenden ersten Materialstreifen, insbesondere Kunststoffmaterialstreifen, über.

Der erfindungsgemäße Beutel, insbesondere Kunststoffbeutel, zeichnet sich bevorzugt auch dadurch aus, dass die Beutelrückwand über im Wesentlichen die gesamte Erstreckung zwischen den sich gegenüberliegenden Seitenrändern mit dem oberen Randabschnitt des die Verschlusslasche bildenden ersten Materialstreifens, insbesondere Kunststoffmaterialstreifens, oder dem Fortsetzungsabschnitt verbunden ist. Alternativ sowie insbesondere zusätzlich kann dabei vorgesehen sein, dass der obere Randabschnitt des die Verschlusslasche bildenden ersten Materialstreifens, insbesondere Kunststoffmaterialstreifens, über im Wesentlichen die gesamte Erstreckung zwischen den sich gegenüberliegenden Seitenrändern mit der Beutelrückwand oder dem Fortsetzungsabschnitt verbunden ist.

Der Fortsetzungsabschnitt des erfindungsgemäßen Beutels, insbesondere Kunststoffbeutels, weist in einer besonders zweckmäßigen Ausführungsform eine, insbesondere gestanzte, Grifföffnung auf. Besonders bevorzugt weisen dabei der erste und zweite Abschnitt des Fortsetzungsabschnitts jeweils eine Grifföffnung bzw. Auslassung auf. Diese Grifföffnungen bzw. Auslassungen sind dabei insbesondere im Wesentlichen deckungsgleich und bilden somit eine einheitliche Grifföffnung aus. In einer besonders geeigneten Ausführungsform sind die in Deckung befindlichen Auslassungen bzw. Grifföffnungen des ersten und zweiten Abschnitts des Fortsetzungsabschnitts im Bereich ihrer umlaufenden Ränder miteinander verbunden, insbesondere miteinander verschweißt.

Die erfindungsgemäßen Beutel, insbesondere Kunststoffbeutel, die mit einem Fortsetzungsabschnitt ausgestattet sind, verfügen zwecks Erhöhung der Stabilität und/oder des Trage- und Handhabungskomforts über mindestens einen zweiten Materialstreifen, insbesondere Kunststoffmaterialstreifen, der mindestens abschnittsweise zwischen dem ersten und dem zweiten Abschnitt des Fortsetzungsabschnitts vorliegt, insbesondere mit dem ersten und/oder dem zweiten Abschnitt des Fortsetzungsabschnitts verbunden, beispielsweise partiell verklebt oder verschweißt ist.

Der zweite Materialstreifen, insbesondere Kunststoffmaterialstreifen, ist vorzugsweise mit dem zweiten Abschnitt des Fortsetzungsabschnitts verbunden. Diese Verbindung kann beispielsweise dadurch zustande kommen, dass die Seitenränder dieses Materialstreifens sich in Deckung mit den Seitenrändern des Fortsetzungsabschnitts befinden und zusammen mit diesen verbunden, insbesondere verschweißt werden. Alternativ oder zusätzlich kann der zweite Materialstreifen im Bereich der Grifföffnung eine Auslassung aufweisen, deren umlaufender Rand gemeinsam mit den umlaufenden Ränder der in dem ersten und dem zweiten Abschnitt vorliegenden, die Grifföffnung bildenden Auslassungen verbunden, insbesondere verschweißt ist. Dieser zweite Materialstreifen kann ebenfalls, alternativ oder zusätzlich, durch die zweite Schweißnaht fixiert werden. Der zweite Materialstreifen erstreckt sich vorzugsweise über die zweite Schweißnaht hinaus in Richtung der Beutelöffnung, beispielsweise in einer Länge im Bereich von 0,5 bis 2 cm. Dieser sich über die zweite Schweißnaht hinaus erstreckende Abschnitt des zweiten Materialstreifens hat dabei nicht notwendigerweise mit der Innenseite des Fortsetzungsabschnitts verbunden zu sein

Solche erfindungsgemäßen Beutel, insbesondere Kunststoffbeutel, sind besonders geeignet, um das der Erfindung zugrunde liegende Problem zu lösen, bei denen die Beutelrückwand, insbesondere einstückig, mit dem Fortsetzungsabschnitt verbunden ist und bei denen der Fortsetzungsabschnitt, insbesondere einstückig, in den die Verschlusslasche bildenden ersten Materialstreifen, insbesondere Kunststoffmaterialstreifen, übergeht und bei denen ferner die Beutelvorderwand sich über einen Verlängerungsabschnitt jenseits des ersten Schweiß- oder Klebeareals zwischen dem ersten und dem zweiten Abschnitt des Fortsetzungsabschnitts, insbesondere bis über die Grifföffnung hinaus und/oder im Wesentlichen bis zur Wendefalte, erstreckt.

Die Beutelvorderwand, die Beutelrückwand und der die Verschlusslasche bildende Materialstreifen, insbesondere Kunststoffmaterialstreifen, oder insbesondere die Beutelvorderwand, die Beutelrückwand, der Fortsetzungsabschnitt und der die Verschlusslasche bildende Materialstreifen, insbesondere Kunststoffmaterialstreifen, sind vorzugsweise im Wesentlichen einstückig ausgebildet.

In einer besonders zweckmäßigen Ausgestaltung sind die erfindungsgemäßen Beutel als Ganzes im Wesentlichen einstückig ausgebildet. Dies kann beispielsweise dadurch gelingen, dass die Folienbahn im Bereich des Bodenendes unter Ausbildung eines Falzes umgeschlagen wird. Sodann sind die aneinander anliegenden Seitenränder von Vorder- und Rückwand miteinander zu verkleben oder zu verschweißen.

In einer Weiterentwicklung des erfindungsgemäßen Beutels, insbesondere Kunststoffbeutels, liegt mindestens ein drittes Schweiß- oder Klebeareal, insbesondere eine dritte Schweißnaht, vor, das bzw. die die Innenseiten von Beutelvorderwand und Beutelrückwand, insbesondere flüssigkeitsdicht, miteinander verbindet und das bzw. die sich unter Ausbildung von Beutelkompartimenten von dem erstes Schweiß- oder Klebeareal bis zum verschlossenes unteren Beutelende erstreckt, wobei die Beutelkompartimente, insbesondere sämtliche Beutelkompartimente, die mindestens eine Beutelöffnung aufweisen. Durch die Unterteilung des erfindungsgemäßen Beutels, insbesondere Kunststoffbeutels, in mehrere separate Beutelkompartimente, die jeweils für sich insbesondere flüssigkeitsdicht sind, kann der für das Recycling vorgesehene feuchte Abfall schon zu einem frühen Zeitpunkt separiert werden, beispielsweise in seine sortenreinen Bestandteile. So kann ein Kunststoffkorpus in ein erstes Beutelkompartiment über die in diesem Beutelkompartiment vorliegende Beutelöffnung überführt werden, während die abgetrennte Aluminiumverschlussfolie dieses Kunststoffkorpus in ein zweites Beutelkompartiment, das ebenfalls mit einer Beutelöffnung versehen ist, gefüllt werden kann. Die einzelnen Beutelkompartimente können durch geeignete Aufdrucke oder Farbgebung unterscheidbar gemacht sein.

Die Beutelöffnung der erfindungsgemäßen Beutel, insbesondere Kunststoffbeutel, liegt insbesondere in Form eines Öffnungsschlitzes mit einen ersten und einem gegenüberliegenden zweiten Ende vor, kann alternativ auch als Kreuzschlitz ausgebildet sein. Besonders bevorzugt weist der Öffnungsschlitz eine größere Erstreckung auf als der Abstand entlang der geradlinigen Verbindung zwischen dem ersten und dem zweiten Ende des Öffnungsschlitzes, wobei diese geradlinige Verbindung zwischen dem ersten und dem zweiten Ende des Öffnungsschlitzes näher beabstandet zum ersten und/oder zweiten Schweiß- oder Klebeareal ist als der Öffnungsschlitz. Derartige Öffnungsschlitze können insbesondere in Form einer sogenannten Oval- bzw. Nierenstanzung (auch als C-Griff bekannt) ausgebildet sein.

Alternativ kann der Öffnungsschlitz auch geradlinig ausgebildet sein, beispielsweise parallel zum ersten und/oder zweiten Schweiß- oder Klebeareal oder auch in einem Winkel hierzu. Ferner kann der Öffnungsschlitz durch zwei Schenkel eines Dreiecks gebildet sein wie auch durch drei miteinander verbundene Seiten eines Rechtecks eines Quadrats oder Trapezes.

Die Beutelöffnung kann auch andere Formen annehmen und beispielsweise streifenförmig, insbesondere mit einer im Wesentlichen rechteckigen Grundfläche, ausgebildet sein. Auch kann die Beutelöffnung eine ovale oder kreisförmige Gestalt annehmen.

Ferner ist in einer weiteren sehr zweckmäßigen Ausführungsform vorgesehen, dass das Haftareal, insbesondere der Klebestreifen, im Wesentlichen parallel zum oberen Rand der Vorderwand und/oder der Rückwand des Beutels und/oder im Wesentlichen parallel zum ersten Schweiß- oder Klebeareal, insbesondere zum ersten Schweiß- oder Klebeareal, verlaufen. Mit der vorangehend dargestellten Anordnung der Klebemittel bzw. Klebestreifen gelingt im Allgemeinen eine sehr effiziente und zuverlässige Fertigung der erfindungsgemäßen Beutel.

In einer weiteren alternativen Ausgestaltung kann bei einem erfindungsgemäßen Beutel vorgesehen sein, dass das Haftareal beabstandet, bevorzugt maximal 20 mm und besonders bevorzugt maximal 10 mm, von dem einen Seitenrand und/oder beabstandet, bevorzugt maximal 20 mm und besonders bevorzugt maximal 10 mm, von dem gegenüberliegenden Seitenrand der Verschlusslasche endet. Auch auf diese Weise werden bereits flüssigkeitsdichte Beutel erhalten, die für einen trockenen Transport von feuchtem Abfall, insbesondere benutzten Kaffeekapseln, verwendet werden können. Ferner kann vorgesehen sein, dass das Haftareal insbesondere kontinuierlich, von dem einem Seitenrand bis zu dem gegenüberliegenden Seitenrand der Verschlusslache erstreckt.

Das Haftareal, insbesondere der Klebestreifen, umfasst bzw. stellt in einer sehr praktikablen Ausgestaltung doppelseitige Klebemittel, insbesondere doppelseitige Klebestreifen, dar. Hierbei kann auch vorgesehen sein, dass mindestens eines, vorzugsweise jedes, der Klebemittel, insbesondere Klebestreifen, mindestens eine lösbare Schutzfolie umfasst, wobei die Schutzfolie insbesondere ein Verbinden der Vorderwand mit der Rückwand verhindert. Durch die vorangehend geschilderten Maßnahmen werden besonders feuchtigkeitsdichte erfindungsgemäße Beutel erhalten, die sich in sehr zulässigerweise für den trockenen Transport des mit den erfindungsgemäßen Beuteln gesammelten feuchten Abfalls, insbesondere von benutzten Kaffeekapseln, eignen.

Zu den erfindungsgemäßen Beuteln gehören auch solche, die erste und/oder zweite Seitenwandelemente zwischen den sich gegenüberliegenden Seitenrändern von Vorder- und Rückwand aufweisen. Hierbei können die Seitenwandelemente auch Seitenfalten darstellen bzw. enthalten, die sich insbesondere vom bodenseitigen Ende von Vorder- und Rückwand erstrecken.

Die Beutelvorderwand und die Beutelrückwand und gegebenenfalls die Seitenwände des Beutels und/oder und der die Verschlusslasche bildende Kunststoffmaterialstreifen und/oder der Fortsetzungsabschnitt umfassen bzw. sind vorzugsweise im Wesentlichen aus Polyolefinen, insbesondere Polyethylen, und/oder Polyestern gefertigt. Bevorzugt sind die Beutelvorderwand, die Beutelrückwand, der die Verschlusslasche bildende Kunststoffmaterialstreifen und der Fortsetzungsabschnitt sowie gegebenenfalls die Seitenwände im Wesentlichen aus Polyolefinen, insbesondere Polyethylen, und/oder Polyestern gefertigt oder umfassen diese. Alternativ können die erfindungsgemäßen Beutel auch aus einem Papiermaterial, insbesondere einem, insbesondere mit mindestens einer Kunststofffolie, ein- oder beidseitig laminierten oder hydrophob ausgestatteten Papiermaterial gefertigt sein.

Hierbei sind insbesondere auch solche Ausführungsformen von besonderem Vorteil, bei denen die Vorderwand eine erste Außenlage im Wesentlichen bestehend aus oder umfassend mindestens ein Polymermaterial, insbesondere Polyethylen, und eine gegenüberliegende erste Innenlage im Wesentlichen bestehend aus oder umfassend mindestens ein Polymermaterial, insbesondere Polyethylen, aufweist, und bei denen die Rückwand eine zweite Außenlage im Wesentlichen bestehend aus oder umfassend mindestens ein Polymermaterial, insbesondere Polyethylen, und eine gegenüberliegende zweite Innenlage im Wesentlichen bestehend aus oder umfassend mindestens ein Polymermaterial, insbesondere Polyethylen, aufweist, wobei in einer bevorzugten Ausgestaltung zwischen erster Außenlage und erster Innenlage zahlreiche durch erste Wandungen, vorzugsweise im Wesentlichen bestehend aus oder umfassend mindestens ein Polymermaterial, insbesondere Polyethylen, voneinander abgegrenzte erste Hohlräume vorhanden sind, sowie zwischen zweiter Außenlage und zweiter Innenlage zahlreiche durch zweite Wandungen, vorzugsweise im Wesentlichen bestehend aus oder umfassend mindestens ein Polymermaterial, insbesondere Polyethylen, voneinander abgegrenzte zweite Hohlräume vorhanden sind. Hierbei weisen in einer besonders zweckmäßigen Ausführungsform die ersten Hohlräume parallel zur ersten Außenlage und die zweiten Hohlräume parallel zur zweiten Außenlage jeweils mindestens einen Querschnitt auf, in welchem die Wandungen der Hohlräume jeweils ein Oval beschreiben, insbesondere kreisförmig sind.

Die vorangehend geschilderte Ausführungsform eines erfindungsgemäßen Beutels zeichnet sich in einer vorteilhaften Weiterentwicklung auch dadurch aus, dass die Hohlräume eine mittlere Längserstreckung und, insbesondere orthogonal hierzu, eine mittlere Quererstreckung aufweisen, wobei die mittlere Längserstreckung größer als die mittlere Quererstreckung ist und wobei die mittlere Längserstreckung maximal das Fünffache der mittleren Quererstreckung beträgt. Hierbei liegt die mittlere Längserstreckung zweckmäßigerweise im Bereich von 0,01 mm bis 50 mm, vorzugsweise im Bereich von 0,1 bis 25 mm, insbesondere bevorzugt von 3 bis 15 mm. Alternativ sowie vorzugsweise zusätzlich liegt die mittlere Quererstreckung zweckmäßigerweise im Bereich von 0,005 mm bis 30 mm, vorzugsweise im Bereich von 0,5 bis 10 mm, insbesondere bevorzugt von 1 bis 5 mm.

In einer alternativen Ausgestaltung eines besonders vorteilhaften mehrlagigen erfindungsgemäßen Beutels ist vorgesehen, dass die Vorderwand und/oder die Rückwand mindestens dreilagig sind, wobei die mindestens dreilagige Vorderwand und/oder die mindestens dreilagige Rückwand eine erste Lage (Innenlage), mindestens eine zweite Lage (Zwischenlage) und eine dritte Lage (Außenlage) umfassen, wobei die erste Lage in Bezug auf die zweite Lage dem Beutelinneren zugewandt ist und/oder die Innenseite bildet, wobei die mindestens eine zweite Lage zwischen erster und dritter Lage angeordnet ist und eine Kunststofffolie, insbesondere Polyolefinfolie, umfasst oder hieraus besteht, wobei die dritte Lage in Bezug auf die zweite Lage der Außenseite des Beutels zugewandt ist und/oder die Außenseite bildet, wobei die mindestens eine zweite Lage eine Vielzahl an beabstandet voneinander verlaufenden gerafften oder gefalteten streifenförmigen länglichen Bereichen, insbesondere Streifen, aufweist, und wobei die mindestens eine zweite Lage mittels Schweiß- und/oder Klebenähten, die quer, insbesondere im Wesentlichen orthogonal, zu den gerafften oder gefalteten streifenförmigen länglichen Bereichen verlaufen, mit der ersten und/oder dritten Lage verbunden ist.

Für die vorangehend geschilderte Ausführungsform eines erfindungsgemäßen Beutels ist vorzugsweise vorgesehen, dass die erste Lage (Innenlage) von Vorder- und/oder Rückwand, insbesondere die erste und zweite Lage von Vorder- und/oder Rückwand, jeweils mindestens eine Kunststofffolie, insbesondere Polyolefinfolie, umfassen oder hieraus bestehen, und/oder dass die dritte Lage (Außenlage) von Vorder- und/oder Rückwand mindestens eine Kunststofffolie, insbesondere Polyolefinfolie, umfasst oder hieraus besteht.

Bei der vorangehend geschilderten Ausführungsform sind solche erfindungsgemäßen Beutel besonders geeignet, bei denen die Vorderwand und die Rückwand mindestens dreilagig sind und jeweils die erste, zweite und dritte Lage umfassen, wobei insbesondere die erste und zweite Lage sowie gegebenenfalls auch die dritte Lage von Vorder- oder Rückwand jeweils mindestens eine Kunststofffolie, insbesondere Polyethylenfolie, umfassen oder hieraus bestehen.

Dabei kann alternativ sowie insbesondere auch zusätzlich vorgesehen sein, dass die gerafften streifenförmigen länglichen Bereiche im Querschnitt, insbesondere im Wesentlichen rinnenförmige, Ausstülpungen, umfassend Öffnung und Senke, von Arealen der zweiten Lage darstellen oder dass die gefalteten streifenförmigen länglichen Bereiche im Querschnitt im Wesentlichen Z-förmige Faltungen von Arealen der zweiten Lage darstellen. Eine besonders geeignete Weiterbildung dieser Ausführungsform sieht vor, dass die Senke der Ausstülpungen der gerafften streifenförmigen länglichen Bereiche der ersten Lage zugewandt ist und dass die Öffnung der gerafften streifenförmigen länglichen Bereiche der dritten Lage zugewandt ist.

Grundsätzlich können die erfindungsgemäßen Beutel in vielfältiger Weise ausgestaltet sein, um die der Erfindung zugrunde liegende Aufgabe noch stets zu lösen. Beispielsweise sind auch solche Beutel besonders geeignet, bei denen die Querausdehnung der Rückwand und der Vorderwand, gemessen von dem einen Seitenrand zum gegenüberliegenden Seitenrand des Beutels, kleiner ist als die Längsausdehnung der Vorderwand oder der Rückwand, gemessen vom bodenseitigen Ende bis zum Öffnungsende. Alternativ kann vorgesehen sein, dass die Querausdehnung der Rückwand und der Vorderwand, gemessen von dem einen Seitenrand zum gegenüberliegenden Seitenrand des Beutels, größer ist als die Längsausdehnung der Vorderwand oder der Rückwand, gemessen vom bodenseitigen Ende bis zum Öffnungsende.

Des Weiteren kann auch auf solche erfindungsgemäßen Beuteln zurückgegriffen werden, bei denen die Längsausdehnung der Rückwand, gemessen vom bodenseitigen Ende bis zum Öffnungsende, größer ist als die Längsausdehnung der Vorderwand, gemessen vom bodenseitigen Ende bis zum Öffnungsende.

Um zu erfindungsgemäßen Beutel mit größerem Fördervolumen zu gelangen, kann, alternativ oder zusätzlich zu dem Vorsehen von Seitenwänden bzw. Seitenfalten, eine Bodenfalte zwischen den Bodenrändern von Vorder- und Rückwand angeordnet sein.

Ein besonders hohes Maß an Feuchte- und/oder Transportsicherheit lässt sich auch dadurch erhalten, dass man die Beutelvorderwand und/oder die Beutelrückwand und gegebenenfalls die Seitenwände und/oder und den die Verschlusslasche bildende Materialstreifen, insbesondere Materialstreifen, insbesondere Kunststoffmaterialstreifen, und/oder und den Fortsetzungsabschnitt, vorzugsweise die Beutelvorder- und die Beutelrückwand, mehrlagig, insbesondere doppel- oder dreilagig ausgestaltet, beispielsweise in Form einer doppel- oder mehrlagigen Luftpolsterfolie.

Die erfindungsgemäßen Beutel, inbesondere Kunststoffbeutel, stellen zweckmäßigerweise einen, insbesondere flüssigkeitsdichten, Sammel- sowie vorzugsweise auch Versandbeutel für, insbesondere feuchten, Abfall, insbesondere Abfallstückgut, dar. Hierbei handelt es sich bei dem feuchten Abfallstückgut bevorzugt um benutzte Kaffeekapseln, insbesondere benutzte Kaffee-Aluminiumkapseln. Mit der vorliegenden Erfindung geht die überraschende Erkenntnis einher, dass sich Beutel, bevorzugt Kunststoffbeutel, die sich als Sammel- und/oder Versandbeutel eignen, auf relativ praktikable Weise erhalten lassen, die sich einfach und zuverlässig in einer Weise flüssigkeitsdicht verschließen lassen, dass sie für das Sammeln bzw. den Transport von feuchtem Abfall, insbesondere benutzten Kaffeekapseln und besonders bevorzugt benutzten Kaffee-Aluminiumkapseln verwendet werden können. Es hat sich zudem überraschenderweise gezeigt, dass mit den erfindungsgemäßen Beuteln, insbesondere Versandbeuteln, ein sehr effizientes Metallrecycling gelingt. In einer möglichen Ausführungsform ist dabei vorgesehen, dass die Menge an Beutelmaterial gegenüber der Menge an recyclingfähigem Metall vernachlässigbar gering ist, so dass sie den Aufschmelzprozess nicht stört und nicht vorab separiert werden muss. Hierbei können folglich die Beutel mitsamt den darin befindlichen benutzten Aluminium-Kaffeekapseln der Metallschmelze zugeführt werden.

In einer sehr zweckmäßigen Ausgestaltung weisen die erfindungsgemäßen Beutel auf Vorder- und/oder Rückseite bereits alle erforderlichen Adressdaten und sonstigen Informationen für den Versand sowie gegebenenfalls auch eine hinreichende Frankierung auf, um nach Abgabe durch den Nutzer zu einer Sammelstelle transportiert werden zu können. Alternativ ist es möglich, die mit benutzten Kaffeekapseln gefüllten und verschlossenen erfindungsgemäßen Versandbeutel dezentral zu sammeln, beispielsweise in Drogerien, Supermärkten oder Apotheken und von dort aus dem Recycling zuzuführen. D.h. in einer zweckmäßigen Ausgestaltung liegt der erfindungsgemäße Versandbeutel in einer Weise vorbeschriftet vor, dass die Rücksendung durch den Endverbraucher nicht mehr fehlgehen kann.

Weitere Merkmale und Vorteile der Erfindung ergeben sich aus der nachfolgenden Beschreibung in der Ausführungsbeispiele der Erfindung anhand schematischer Zeichnungen beispielhaft erläutert werden, ohne dadurch die Erfindung zu beschränken. Dabei zeigen:
- Figur 1: eine erste Ausführungsform eines erfindungsgemäßen Beutels in schematischer Draufsicht und
- Figur 2: eine schematische Querschnittsansicht des erfindungsgemäßen Beutels gemäß Figur 1,
- Figur 3: eine zweite Ausführungsform eines erfindungsgemäßen Beutels in schematischer Querschnittsansicht,
- Figur 4: eine dritte Ausführungsform eines erfindungsgemäßen Beutels in schematischer Querschnittsansicht,
- Figur 5: eine vierte Ausführungsform eines erfindungsgemäßen Beutels in schematischer Querschnittsansicht,
- Figur 6: eine fünfte Ausführungsform eines erfindungsgemäßen Beutels in schematischer Querschnittsansicht,
- Figur 7: eine achte Ausführungsform eines erfindungsgemäßen Beutels in schematischer Querschnittsansicht,
- Figur 8: eine neunte Ausführungsform eines erfindungsgemäßen Beutels in schematischer Querschnittsansicht.

In Figur 1 ist ein erfindungsgemäßer Beutel (1) wiedergegeben mit verschlossenem unteren Beutelende (6) und einem gegenüberliegenden verschlossenen oberen Beutelabschnitt (8). Der Beutel (1), vorzugsweise Kunststoffbeutel, umfasst eine Beutelvorderwand (2) mit einer Innen- und einer Außenseite sowie einem Bodenrand und einander gegenüberliegenden Seitenrändern und eine Beutelrückwand (4) mit einer Innen- und einer Außenseite sowie einem Bodenrand und einander gegenüberliegenden Seitenrändern. Die Beutelvorderwand (2) und Beutelrückwand (4) sind im Bereich ihrer Seitenränder und Bodenränder in der dargestellten Ausführungsform direkt miteinander verbunden. Das bei gattungsgemäßer Verwendung unteres Beutelende (6) ist hierbei im Bereich der Bodenränder von Beutelvorderwand (2) und Beutelrückwand (4) verschlossen und bildet einen Beutelboden aus. Die Beutelöffnung (10) liegt näher beabstandet zum verschlossenen oberen Beutelabschnitt (8) als zum unteren Beutelende (6) in der Beutelvorderwand vor. Die Beutelöffnung (10) erstreckt sich in Richtung von dem einen Seitenrand zu dem gegenüberliegenden Seitenrand, sie liegt in Form einer Oval- bzw. Nierenstanzung vor (auch als C-Griff bekannt). Der verschlossene obere Beutelabschnitt (8) ist in dem abgebildeten Beutel (1) gebildet durch eine die Innenseiten von Beutelvorderwand (2) und Beutelrückwand (4) verbindendes erste Schweißnaht (12), die sich von dem einen Seitenrand bis zu dem gegenüberliegenden Seitenrand erstreckt. Der erfindungsgemäße Beutel (1) umfasst ferner einen eine Verschlusslasche (14) bildenden ersten Materialstreifen, insbesondere Kunststoffmaterialstreifen, mit einer Innen- und einer Außenseite sowie mit einem oberen Randabschnitt (15), einem unteren Randabschnitt (17) und einander gegenüberliegenden Seitenrändern. Auf der Innenseite der Verschlusslasche (14) liegt ein streifenförmiges Haftareal (18) in Form eines Klebestreifens vor. Dieses Haftareal (18) ist ausgelegt und eingerichtet, um beim flächigen Auflegen der Verschlusslasche (14) auf die Außenseite der Beutelvorderwand (2) die Beutelöffnung abzudecken. Hierbei erstrecken sich das mindestens eine Haftareal (18) und der untere Randabschnitt (17) der Verschlusslasche (14) bis jenseits der Beutelöffnung (10) in Bezug auf die erste Schweißnaht (12). Das Haftareal (18) ist mit einer entfernbaren Schutzfolie (24) versehen. Des Weiteren ist die Verschlusslasche (14) entlang des oberen Randabschnitts (15) im Bereich des oberen Beutelabschnitts (8) oberhalb der Beutelöffnung (10) mit der Außenseite der Beutelvorderwand (2) entlang einer zweiten Schweißnaht (16) verbunden. Die erste und die zweite Schweißnaht befinden sich in der dargestellten Ausführungsform miteinander in Deckung und sind in einem einzigen Arbeitsgang gefertigt worden. Der Beutel gemäß Figur 1 verfügt ferner über einen Fortsetzungsabschnitt (20) mit einer Grifföffnung (22).

Figur 2 zeigt eine schematische Querschnittsansicht des erfindungsgemäßen Beutels gemäß Figur 1. die erste und die zweite Schweißnaht (12,16) sind deckungsgleich. Die Vorderwand (2) weist die Beutelöffnung (10) in Form eines Schlitzes auf. Bei der ersten Schweißnaht (12) geht die Rückwand (4) in der dargestellten Ausführungsform einstückig in den Fortsetzungsabschnitt (20) über. Dieser Fortsetzungsabschnitt (20) verfügt über einen ersten Abschnitt (21), der sich an die erste Schweißnaht (2) anschließt, und einen zweiten Abschnitt (23), der in die zweite Schweißnaht (16) mündet. Der erste und der zweite Abschnitt des Fortsetzungsabschnitts (20) gehen an der Wendefalte bzw. Wendeabschnitt (19) einstückig ineinander über, deren Innenseiten sind aneinander angelegbar. Die, insbesondere gestanzte, Grifföffnung (22) befindet sich deckungsgleich sowohl im ersten und im zweiten Abschnitt (21, 23) des Fortsetzungsabschnitts (20). Die umlaufenden Ränder der in dem ersten und dem zweiten Abschnitt (21, 23) vorliegenden, die Grifföffnung (22) bildenden Auslassungen sind in einer bevorzugten Ausgestaltung insbesondere durchgängig miteinander verbunden, insbesondere verschweißt. An den zweiten Abschnitt (23) des Fortsetzungsabschnitts (20) fügt sich in der dargestellten Ausführungsform einstückig an den oberen Randabschnitt (15) der Verschlusslasche (14) an, auf deren Innenseite das Haftareal (18) vorliegt. Indem man die Verschlusslasche (14) auf die Außenseite der Vorderwand (2) klappt, kommt das Haftareal (18) über der Beutelöffnung (10) zu liegen und verschließt diese flüssigkeitsdicht.

Die in Figur 3 in schematischer Querschnittsansicht wiedergegebene Ausführungsform eines erfindungsgemäßen Beutels (1) unterscheidet sich dadurch von dem Beutel gemäß den Figuren 1 und 2, dass dieser zusätzlich mit einem zweiten Materialstreifen (26), insbesondere Kunststoffmaterialstreifen, ausgestattet ist, der zwischen dem ersten und dem zweiten Abschnitt (21, 23) des Fortsetzungsabschnitts (20) vorliegt und der in der dargestellten Ausführungsform mit dem zweiten Abschnitt (23) des Fortsetzungsabschnitts (20) verbunden ist. Diese Verbindung kann beispielsweise dadurch zustande kommen, dass die Seitenränder dieses Materialstreifens sich in Deckung mit den Seitenrändern des Fortsetzungsabschnitts (20) befinden und zusammen mit diesem verbunden, insbesondere verschweißt werden. Alternativ oder zusätzlich kann der zweite Materialstreifen (26) im Bereich der Grifföffnung (22) eine Auslassung aufweisen, deren umlaufender Rand gemeinsam mit den umlaufenden Ränder der in dem ersten und dem zweiten Abschnitt (21, 23) vorliegenden, die Grifföffnung (22) bildenden Auslassungen verbunden, insbesondere verschweißt ist. Dieser zweite Materialstreifen (26) wird ebenfalls durch die zweite Schweißnaht (16) fixiert. In der dargestellten Ausführungsform erstreckt sich der zweite Materialstreifen (26) vorzugsweise über die zweite Schweißnaht (16) hinaus in Richtung der Beutelöffnung (10), beispielsweise in einer Länge im Bereich von 0,5 bis 2 cm. Dieser sich über die zweite Schweißnaht (16) hinaus erstreckende Abschnitt des zweiten Materialstreifens (26) hat dabei nicht notwendigerweise mit der Innenseite des Fortsetzungsabschnitts (14) verbunden zu sein.

Die weitere, in schematischer Querschnittsansicht dargestellte Ausführungsform eines erfindungsgemäßen Beutels gemäß Figur 4 unterscheidet sich dadurch von der Ausführungsform gemäß den Figuren 1 und 2, dass die Beutelvorderwand (2) sich über einen Verlängerungsabschnitt (28) jenseits der ersten Schweißnaht (12) zwischen dem ersten und dem zweiten Abschnitt (21, 23) des Fortsetzungsabschnitts (20) bis über die Grifföffnung hinaus und im Wesentlichen bis zur Wendefalte bzw. Wendeabschnitt (19) erstreckt und nicht im Wesentlichen unmittelbar nach der ersten Schweißnaht (12) endet. In der dargestellten Ausführungsform verfügt der Verlängerungsabschnitt (28) im Bereich der Grifföffnung (22) ebenfalls über eine Auslassung, deren umlaufender Rand gemeinsam mit den umlaufenden Rändern der in dem ersten und dem zweiten Abschnitt (21, 23) vorliegenden, die Grifföffnung (22) bildenden Auslassungen verbunden, insbesondere verschweißt ist (nicht abgebildet). Hierdurch gelingt eine zusätzliche Fixierung. Ebenso wie der zweite Materialstreifen in der Ausführungsform gemäß Figur 3 trägt auch der Verlängerungsabschnitt (28) der Vorderwand (2) zu einer verbesserten Handhabung und einer wertigeren Anmutung des erfindungsgemäßen Beutels bei.

Die Ausführungsform gemäß Figur 5 unterscheidet sich dadurch von dem Beutel gemäß Figur 4, dass der Beutel (1) ohne die zweite Schweißnaht auskommt. Hierbei kann der zweite Abschnitt des Fortsetzungsabschnitts (20) im Bereich der Grifföffnung (22) ebenfalls eine Auslassung aufweisen. Deren Umrandung kann in einer Ausgestaltung mit den Umrandungen der im Wesentlichen deckungsgleichen Auslassungen in der Vorderwand (2) und in dem zweiten Abschnitt (23) des Fortsetzungsabschnitts (20) verbunden, beispielsweise verschweißt sein.

Die Ausführungsform gemäß Figur 6 unterscheidet sich dadurch von dem Beutel gemäß den Figuren 1 und 2, dass der Beutel (1) ohne die zweite Schweißnaht auskommt.

Die Ausführungsform eines erfindungsgemäßen Beutels (1) gemäß Figur 7 unterscheidet sich dadurch von der Ausführungsform gemäß den Figuren 1 und 2, dass diese ohne den Fortsetzungsabschnitt (20) und damit auch ohne die Grifföffnung (22) auskommt. Vielmehr geht hier die Rückwand (4) nach der ersten Schweißnaht (12) über einen kurzen, die erste und die zweite Schweißnaht (12, 16) abdeckenden Verbindungsabschnitt im Wesentlichen unmittelbar an der zweiten Schweißnaht (16) in den oberen Randabschnitt (15) der Verschlusslasche (14) über.

Die Ausführungsform eines erfindungsgemäßen Beutels (1) gemäß Figur 8 unterscheidet sich dadurch von der Ausführungsform gemäß Figur 7, dass diese ohne die zweite Schweißnaht (16) auskommt.

## Patentansprüche

1. Beutel (1), vorzugsweise Kunststoffbeutel, für das Sammeln und gegebenenfalls den Versand von feuchtem Abfall, bevorzugt von benutzen Kaffeekapseln bzw. Kaffee-Aluminiumkapseln, umfassend
- eine Beutelvorderwand (2) mit einer Innen- und einer Außenseite sowie einem Bodenrand und einander gegenüberliegenden Seitenrändern und
- eine Beutelrückwand (4) mit einer Innen- und einer Außenseite sowie einem Bodenrand und einander gegenüberliegenden Seitenrändern,
- wobei Beutelvorderwand (2) und Beutelrückwand (4) im Bereich ihrer Seitenränder und Bodenränder direkt oder über Seitenwände und/oder Seitenfalten und/oder eine Bodenfalte miteinander verbunden sind,
- ein bei gattungsgemäßer Verwendung verschlossenes unteres Beutelende (6) im Bereich der Bodenränder von Beutelvorderwand (2) und Beutelrückwand (4), umfassend einen Beutelboden, und
- einen dem Beutelboden gegenüberliegenden verschlossenen oberen Beutelabschnitt (8),
- wobei näher beabstandet zum verschlossenen oberen Beutelabschnitt (8) als zum unteren Beutelende (6) in einem Abschnitt der Beutelvorderwand mindestens eine Beutelöffnung (10) vorliegt, die sich vorzugsweise in Richtung von dem einen Seitenrand zu dem gegenüberliegenden Seitenrand erstreckt,
- wobei der verschlossene obere Beutelabschnitt (8) gebildet ist durch ein die Innenseiten von Beutelvorderwand (2) und Beutelrückwand (4) verbindendes erstes Schweiß- oder Klebeareal (12), insbesondere durch eine erste Schweißnaht, das bzw. die sich jeweils von dem einen Seitenrand bis zu dem gegenüberliegenden Seitenrand erstreckt,
- ferner umfassend einen eine Verschlusslasche bildenden ersten Materialstreifen (14), insbesondere Kunststoffmaterialstreifen, mit einer Innen- und einer Außenseite sowie mit einem oberen Randabschnitt (15), einem unteren Randabschnitt (17) und einander gegenüberliegenden Seitenrändern,
- wobei die Verschlusslasche (14) auf der Innenseite, mindestens ein Haftareal (18) in Formeines Klebestreifens aufweist und
- wobei das mindestens eine Haftareal (18) beim flächigen Auflegen der Verschlusslasche (14) auf die Außenseite der Beutelvorderwand (2), die mindestens eine Beutelöffnung abdeckt, wobei sich dabei das mindestens eine Haftareal (18) und der untere Randabschnitt (17) der Verschlusslasche (14) bis jenseits der Beutelöffnung (10) in Bezug auf das erste Schweiß- oder Klebeareal (12) erstrecken, wobei das Haftareal (18) ausgelegt und eingerichtet ist, um beim flächigen Anlegen der Verschlusslasche (14) an die Außenseite der Beutelvorderwand (2) die Beutelöffnung (10) flüssigkeitsdicht zu verschließen,
**dadurch gekennzeichnet, dass**
die Verschlusslasche (14) entlang des oberen Randabschnitts (15) im Bereich des oberen Beutelabschnitts (8) oberhalb der Beutelöffnung (10) mit der Außenseite der Beutelvorderwand (2) entlang eines zweiten Schweiß- oder Klebeareals (16), insbesondere einer zweiten Schweißnaht, verbunden ist und
dass die Beutelrückwand (4) direkt oder über einen Fortsetzungsabschnitt (20) mit dem oberen Randabschnitt (15) des die Verschlusslasche bildenden ersten Materialstreifen (14), insbesondere Kunststoffmaterialstreifens (14), verbunden ist oder einstückig in diesen oberen Randabschnitt (15) übergeht.

2. Beutel (1), insbesondere Kunststoffbeutel, nach Anspruch 1, **dadurch gekennzeichnet, dass**,
insbesondere beim flächigen Auflegen der Verschlusslasche (14) auf die Außenseite der Beutelvorderwand (2), die einander gegenüberliegenden Seitenränder der Verschlusslasche (14) an die jeweils korrespondierenden Seitenränder der Beutelvorderwand (2) anlegbar sind, insbesondere mit den jeweils korrespondierenden Seitenrändern der Beutelvorderwand (2) in Deckung bringbar sind.

3. Beutel (1), insbesondere Kunststoffbeutel, nach Anspruch 1 oder 2, **dadurch gekennzeichnet, dass**
das zweite Schweiß- oder Klebeareal (16), insbesondere die zweite Schweißnaht, sich von dem einen Seitenrand bis zu dem gegenüberliegenden Seitenrand der Verschlusslasche (14) erstreckt.

4. Beutel (1), insbesondere Kunststoffbeutel, nach einem der vorangehenden Ansprüche, **dadurch gekennzeichnet, dass**
der Fortsetzungsabschnitt (20) ein doppellagiger Fortsetzungsabschnitt (20) ist oder dass der erste Materialstreifen (14) ein Kunststoffmaterialstreifen (14) ist.

5. Beutel (1), insbesondere Kunststoffbeutel, nach einem der vorangehenden Ansprüche, **dadurch gekennzeichnet, dass**
der Fortsetzungsabschnitt (20) einen ersten und einen zweiten Abschnitt (21, 23) aufweist, die ausgelegt und eingerichtet sind, durch Umschlagen auf sich selbst, insbesondere unter Ausbildung einer Wendefalte oder Falz, unmittelbar oder mittelbar aneinander anlegbar zu sein.

6. Beutel (1), insbesondere Kunststoffbeutel, nach einem der vorangehenden Ansprüche, **dadurch gekennzeichnet, dass**
die Beutelrückwand (4) einstückig in den Fortsetzungsabschnitt (20) übergeht und dass der Fortsetzungsabschnitt (20) einstückig in den die Verschlusslasche bildenden ersten Materialstreifen (14), insbesondere Kunststoffmaterialstreifen (14), übergeht.

7. Beutel (1), insbesondere Kunststoffbeutel, nach einem der vorangehenden Ansprüche, **dadurch gekennzeichnet, dass**
der Fortsetzungsabschnitt (20) eine, insbesondere gestanzte, Grifföffnung (22) aufweist, insbesondere der erste und zweite Abschnitt (21, 23) des Fortsetzungsabschnitts (20) jeweils eine, insbesondere im Wesentlichen deckungsgleiche, Grifföffnung (22) aufweisen.

8. Beutel (1), insbesondere Kunststoffbeutel, nach einem der Ansprüche 5 bis 7, ferner umfassend
mindestens einen zweiten Materialstreifen (26), insbesondere Kunststoffmaterialstreifen (26), der mindestens abschnittsweise zwischen dem ersten und dem zweiten Abschnitt (21, 23) des Fortsetzungsabschnitts (20) vorliegt, insbesondere mit dem ersten und dem zweiten Abschnitt (21, 23) des Fortsetzungsabschnitts (20) verbunden ist.

9. Beutel (1), insbesondere Kunststoffbeutel, nach einem der Ansprüche 5 bis 8,
**dadurch gekennzeichnet, dass**
die Beutelrückwand (4), insbesondere einstückig, mit dem Fortsetzungsabschnitt (20) verbunden ist und dass der Fortsetzungsabschnitt (20), insbesondere einstückig, in den die Verschlusslasche bildenden ersten Materialstreifen (14), insbesondere Kunststoffmaterialstreifen (14), übergeht und dass die Beutelvorderwand (2) sich über einen Verlängerungsabschnitt (28) jenseits des ersten Schweiß- oder Klebeareals (12) zwischen dem ersten und dem zweiten Abschnitt (21, 23) des Fortsetzungsabschnitts (20), insbesondere bis über die Grifföffnung hinaus und/oder im Wesentlichen bis zur Wendefalte, erstreckt.

10. Beutel (1), insbesondere Kunststoffbeutel, nach einem der vorangehenden Ansprüche, **dadurch gekennzeichnet, dass**
die Beutelvorderwand (2), die Beutelrückwand (4) und der die Verschlusslasche bildende Materialstreifen (14), insbesondere Kunststoffmaterialstreifen (14), oder die Beutelvorderwand (2), die Beutelrückwand (4), der Fortsetzungsabschnitt (20) und der die Verschlusslasche bildende Materialstreifen (14), insbesondere Kunststoffmaterialstreifen (14), im Wesentlichen einstückig vorliegen.

11. Beutel (1), insbesondere Kunststoffbeutel, nach einem der vorangehenden Ansprüche, **gekennzeichnet, durch**
mindestens ein drittes Schweiß- oder Klebeareal, insbesondere eine dritte Schweißnaht, das bzw. die die Innenseiten von Beutelvorderwand (2) und Beutelrückwand (4), insbesondere flüssigkeitsdicht, miteinander verbindet und das sich unter Ausbildung von Beutelkompartimenten von dem erstes Schweiß- oder Klebeareal (12) bis zum verschlossenes unteren Beutelende (6) erstreckt, wobei die Beutelkompartimente die mindestens eine Beutelöffnung (10) aufweisen.

12. Beutel (1), insbesondere Kunststoffbeutel, nach einem der vorangehenden Ansprüche, **dadurch gekennzeichnet, dass**
die Beutelöffnung (10) einen Öffnungsschlitz mit einen ersten und einem gegenüberliegenden zweiten Ende oder einen Kreuzschlitz darstellt.

13. Beutel (1), insbesondere Kunststoffbeutel, nach Anspruch 12, **dadurch gekennzeichnet, dass**
der Öffnungsschlitz (10) eine größere Erstreckung aufweist als der Abstand entlang der geradlinigen Verbindung zwischen dem ersten und dem zweiten Ende des Öffnungsschlitzes (10) und dass diese geradlinige Verbindung zwischen dem ersten und dem zweiten Ende des Öffnungsschlitzes (10) näher beabstandet zum ersten und/oder zweiten Schweiß- oder Klebeareal (12, 16) ist als der Öffnungsschlitz (10).

14. Kunststoffbeutel (1) nach einem der vorangehenden Ansprüche, **dadurch gekennzeichnet, dass**
die Beutelvorderwand (2) und die Beutelrückwand (4) und gegebenenfalls die Seitenwände des Beutels und/oder und der die Verschlusslasche bildende Kunststoffmaterialstreifen (14) und/oder der Fortsetzungsabschnitt (20), insbesondere die Beutelvorderwand (2), die Beutelrückwand (4), der die Verschlusslasche bildende Kunststoffmaterialstreifen (14) und der Fortsetzungsabschnitt (20), im Wesentlichen auf Polyolefinen, insbesondere Polyethylen, und/oder Polyestern basieren oder hieraus gefertigt sind.

15. Beutel (1), insbesondere Kunststoffbeutel, nach einem der vorangehenden Ansprüche, ferner umfassend
mindestens eine das Haftareal (18) abdeckende lösbare Schutzfolie (24), wobei die Schutzfolie (24) insbesondere ein Verbinden der Beutelvorderwand (2) mit der Verschlusslasche (14) verhindert.

16. Beutel (1), insbesondere Kunststoffbeutel, nach einem der vorangehenden Ansprüche, **dadurch gekennzeichnet, dass**
die Beutelvorderwand (2) und/oder
die Beutelrückwand (4) und
gegebenenfalls die Seitenwände und/oder und
der die Verschlusslasche bildende Materialstreifen (14), insbesondere Kunststoffmaterialstreifen (14), und/oder
der Fortsetzungsabschnitt (20),
vorzugsweise die Beutelvorder- (2) und die Beutelrückwand (4),
mehrlagig, insbesondere doppel- oder dreilagig sind, und/oder
eine, insbesondere doppel- oder mehrlagige, Luftpolsterfolie umfassen oder darstellen.

17. Beutel (1), insbesondere Kunststoffbeutel, nach einem der vorangehenden Ansprüche, **dadurch gekennzeichnet, dass**
dieser einen flüssigkeitsdichten Versandbeutel für feuchten Abfall, insbesondere Abfallstückgut umfassend benutzte Kaffee-Aluminiumkapseln, darstellt.

18. Beutel (1), insbesondere Kunststoffbeutel, nach einem der Ansprüche 1 bis 17, **dadurch gekennzeichnet, dass**
das erste Schweiß- oder Klebeareal (12) und das zweite Schweiß- oder Klebeareal (16) einem simultanen Fertigungsschritt entstammen.

## Claims

1. Bag (1), preferably a plastic bag, for collecting and optionally sending moist waste, preferably used coffee capsules or coffee aluminum capsules, comprising
- a bag front wall (2) having an inner and an outer side as well as a bottom edge and mutually opposite side edges, and
- a bag rear wall (4) having an inner and an outer side as well as a bottom edge and mutually opposite side edges,
- wherein the bag front wall (2) and the bag rear wall (4) are connected to one another in the region of their side edges and bottom edges directly or via side walls and/or side folds and/or a bottom fold,
- a lower bag end (6), which is closed during generic use, in the region of the bottom edges of the bag front wall (2) and the bag rear wall (4), comprising a bag bottom, and
- a closed upper bag section (8) opposite the bag bottom,
- wherein at least one bag opening (10), which preferably extends in the direction from the one side edge to the opposite side edge, is present spaced-apart closer to the closed upper bag section (8) than to the lower bag end (6) in a section of the bag front wall,
- wherein the closed upper bag section (8) is formed
by a first welding or adhesive area (12) connecting the inner sides of the bag front wall (2) and the bag rear wall (4), in particular by a first welding seam, which in each case extends from the one side edge as far as the opposite side edge,
- further comprising a first material strip (14) forming a closure flap, in particular a plastic material strip, having an inner and an outer side as well as an upper edge section (15), a lower edge section (17) and mutually opposite side edges,
- wherein the closure flap (14) has at least one adhesive area (18) in the form of an adhesive strip on the inner side, and
- wherein the at least one adhesive area (18) covers the at least one bag opening when the closure flap (14) is laid flat onto the outer side of the bag front wall (2), wherein in this case the at least one adhesive area (18) and the lower edge section (17) of the closure flap (14) extend as far as beyond the bag opening (10) in relation to the first welding or adhesive area (12), wherein
the adhesive area (18) is adapted and arranged to close the bag opening (10) in a liquid-tight manner when the closure flap (14) is laid flat onto the outer side of the bag front wall (2),
**characterized in that**
the closure flap (14) is connected along the upper edge section (15) in the region of the upper bag section (8) above the bag opening (10) to the outer side of the bag front wall (2) along a second welding or adhesive area (16), in particular a second welding seam, and
**in that** the bag rear wall (4) is connected directly or via a continuing section (20) to the upper edge section (15) of the first material strip (14) forming the closure flap, in particular the plastic material strip (14), or merges in one piece into this upper edge section (15).

2. Bag (1), in particular plastic bag, according to claim 1, **characterized in that** in particular when the closure flap (14) is laid flat onto the outer side of the bag front wall (2), the mutually opposite side edges of the closure flap (14) can be placed against the respectively corresponding side edges of the bag front wall (2), in particular can be brought into congruence with the respectively corresponding side edges of the bag front wall (2).

3. Bag (1), in particular plastic bag, according to claim 1 or 2, **characterized in that** the second welding or adhesive area (16), in particular the second welding seam, extends from the one side edge as far as the opposite side edge of the closure flap (14).

4. Bag (1), in particular plastic bag, according to one of the preceding claims, **characterized in that**
the continuing section (20) is a double-layered continuing section (20) or **in that** the first material strip (14) is a plastic material strip (14).

5. Bag (1), in particular plastic bag, according to one of the preceding claims, **characterized in that**
the continuing section (20) has a first and a second section (21, 23), which are adapted and arranged to be able to be laid directly or indirectly against one another by folding over onto themselves, in particular forming a turning fold or crease.

6. Bag (1), in particular plastic bag, according to one of the preceding claims, **characterized in that**
the bag rear wall (4) merges in one piece into the continuing section (20) and **in that** the continuing section (20) merges in one piece into the first material strip (14) forming the closure flap, in particular the plastic material strip (14).

7. Bag (1), in particular plastic bag, according to one of the preceding claims, **characterized in that**
the continuing section (20) has a, in particular punched, handle opening (22), in particular the first and second section (21, 23) of the continuing section (20) in each case have a, in particular substantially congruent, handle opening (22).

8. Bag (1), in particular plastic bag, according to one of Claims 5 to 7, further comprising
at least one second material strip (26), in particular plastic material strip (26), which is present at least in sections between the first and the second section (21, 23) of the continuing section (20), in particular is connected to the first and the second section (21, 23) of the continuing section (20).

9. Bag (1), in particular plastic bag, according to one of Claims 5 to 8, **characterized in that**
the bag rear wall (4) is connected, in particular in one piece, to the continuing section (20) and **in that** the continuing section (20) merges, in particular in one piece, into the first material strip (14) forming the closure flap, in particular the plastic material strip (14), and **in that** the bag front wall (2) extends via an extending section (28) beyond the first welding or adhesive area (12) between the first and the second section (21, 23) of the continuing section (20), in particular as far as beyond the handle opening and/or substantially as far as the turning fold.

10. Bag (1), in particular plastic bag, according to one of the preceding claims, **characterized in that**
the bag front wall (2), the bag rear wall (4) and the material strip (14) forming the closure flap, in particular the plastic material strip (14), or the bag front wall (2), the bag rear wall (4), the continuing section (20) and the material strip (14) forming the closure flap, in particular the plastic material strip (14), are present substantially in one piece.

11. Bag (1), in particular plastic bag, according to one of the preceding claims, **characterized by**
at least one third welding or adhesive area, in particular a third welding seam, which connects the inner sides of the bag front wall (2) and the bag rear wall (4) to one another, in particular in a liquid-tight manner, and which extends from the first welding or adhesive area (12) as far as the closed lower bag end (6), forming bag compartments, wherein the bag compartments have the at least one bag opening (10).

12. Bag (1), in particular plastic bag, according to one of the preceding claims, **characterized in that**
the bag opening (10) represents an opening slot with a first and an opposite second end or a cross slot.

13. Bag (1), in particular plastic bag, according to claim 12, **characterized in that** the opening slot (10) has a greater extent than the distance along the rectilinear connection between the first and the second end of the opening slot (10), and **in that** this rectilinear connection between the first and the second end of the opening slot (10) is closer to the first and/or second welding or adhesive area (12, 16) than the opening slot (10).

14. Plastic bag (1) according to one of the preceding claims, **characterized in that** the bag front wall (2) and the bag rear wall (4) and optionally the side walls of the bag and/or the plastic material strip (14) forming the closure flap and/or the continuing section (20), in particular the bag front wall (2), the bag rear wall (4), the plastic material strip (14) forming the closure flap and the continuing section (20), are based substantially on polyolefins, in particular polyethylene, and/or polyesters, or are produced therefrom.

15. Bag (1), in particular plastic bag, according to one of the preceding claims, further comprising
at least one releasable protective film (24) covering the adhesive area (18), wherein the protective film (24) in particular prevents the bag front wall (2) from being connected to the closure flap (14).

16. Bag (1), in particular plastic bag, according to one of the preceding claims, **characterized in that**
the bag front wall (2) and/or
the bag rear wall (4) and
optionally the side walls and/or and
the material strip (14) forming the closure flap, in particular the plastic material strip (14), and/or
the continuing section (20),
preferably the bag front wall (2) and the bag rear wall (4),
are multi-layered, in particular double-layered or triple-layered, and/or
comprise or represent an, in particular double-layered or multi-layered, air cushion film.

17. Bag (1), in particular plastic bag, according to one of the preceding claims, **characterized in that**
it represents a liquid-tight shipping bag for moist waste, in particular waste piece goods comprising used coffee aluminum capsules.

18. Bag (1), in particular plastic bag, according to one of Claims 1 to 17, **characterized in that**
the first welding or adhesive area (12) and the second welding or adhesive area (16) originate from a simultaneous production step.

## Revendications

1. Sachet (1), de préférence sachet en matière plastique, pour la collecte et éventuellement l'expédition de déchets humides, de préférence de gélules de café ou de gélules d'aluminium de café usagées, comprenant
- une paroi avant de sachet (2) avec un côté intérieur et un côté extérieur ainsi qu'un bord de fond et des bords latéraux opposés l'un à l'autre et
- une paroi arrière de sachet (4) avec un côté intérieur et un côté extérieur ainsi qu'un bord de fond et des bords latéraux opposés l'un à l'autre,
- la paroi avant de sachet (2) et la paroi arrière de sachet (4) étant reliées l'une à l'autre dans la région de leurs bords latéraux et bords de fond directement ou par de parois latérales et/ou de plis latéraux et/ou d'un pli de fond,
- une extrémité de sachet inférieure (6) fermée lors d'une utilisation de type générique dans la région des bords de fond de la paroi avant de sachet (2) et de la paroi arrière de sachet (4), comprenant un fond de sachet, et
- une section de sachet supérieure fermée (8) opposée au fond de sachet,
- dans lequel au moins une ouverture de sachet (10) est présente plus près de la section de sachet supérieure fermée (8) que de l'extrémité de sachet inférieure (6) dans une section de la paroi avant de sachet, laquelle s'étend de préférence dans la direction d'un bord latéral vers le bord latéral opposé,
- dans lequel la section de sachet supérieure fermée (8) est formée par une première zone de soudure ou de collage (12) reliant les côtés intérieurs de la paroi avant de sachet (2) et de la paroi arrière de sachet (4), en particulier par un premier cordon de soudure, qui s'étend respectivement d'un bord latéral jusqu'au bord latéral opposé,
- comprenant en outre une première bande de matière (14) formant une languette de fermeture, en particulier une bande de matière plastique, avec un côté intérieur et un côté extérieur ainsi qu'avec une section de bord supérieure (15), une section de bord inférieure (17) et des bords latéraux opposés l'un à l'autre,
- dans lequel la languette de fermeture (14) présente sur le côté intérieur au moins une zone adhésive (18) sous la forme d'une bande adhésive et
- dans lequel l'au moins une zone adhésive (18), lors de la pose à plat de la languette de fermeture (14) sur le côté extérieur de la paroi avant de sachet (2), recouvre l'au moins une ouverture de sachet, dans lequel l'au moins une zone adhésive (18) et la section de bord inférieure (17) de la languette de fermeture (14) s'étendent jusqu'au-delà de l'ouverture de sachet (10) par rapport à la première zone de soudure ou de collage (12), dans lequel
la zone adhésive (18) est conçue et agencée pour fermer l'ouverture de sachet (10) de manière étanche aux liquides lors de la pose à plat de la languette de fermeture (14) sur le côté extérieur de la paroi avant de sachet (2),
**caractérisé en ce que**
la languette de fermeture (14) est reliée le long de la section de bord supérieure (15) dans la région de la section de sachet supérieure (8) au-dessus de l'ouverture de sachet (10) au côté extérieur de la paroi avant de sachet (2) le long d'une deuxième zone de soudure ou de collage (16), en particulier d'un deuxième cordon de soudure et
la paroi arrière de sachet (4) est reliée directement ou par une section de prolongement (20) à la section de bord supérieure (15) de la première bande de matière (14) formant la languette de fermeture, en particulier de la bande de matière plastique (14), ou se prolonge d'une seule pièce dans cette section de bord supérieure (15).

2. Sachet (1), en particulier sachet en matière plastique, selon la revendication 1, **caractérisé en ce que**
en particulier lors de la pose à plat de la languette de fermeture (14) sur le côté extérieur de la paroi avant de sachet (2), les bords latéraux opposés l'un à l'autre de la languette de fermeture (14) peuvent être appliqués contre les bords latéraux correspondants respectifs de la paroi avant de sachet (2), en particulier peuvent être amenés en recouvrement avec les bords latéraux correspondants respectifs de la paroi avant de sachet (2).

3. Sachet (1), en particulier sachet en matière plastique, selon la revendication 1 ou 2, **caractérisé en ce que**
la deuxième zone de soudure ou de collage (16), en particulier le deuxième cordon de soudure, s'étend d'un bord latéral jusqu'au bord latéral opposé de la languette de fermeture (14).

4. Sachet (1), en particulier sachet en matière plastique, selon l'une quelconque des revendications précédentes, **caractérisé en ce que**
la section de prolongement (20) est une section de prolongement à double couche (20) ou **en ce que** la première bande de matière (14) est une bande de matière plastique (14).

5. Sachet (1), en particulier sachet en matière plastique, selon l'une quelconque des revendications précédentes, **caractérisé en ce que**
la section de prolongement (20) présente une première et une deuxième section (21, 23), qui sont conçues et agencées pour pouvoir être appliquées l'une contre l'autre directement ou indirectement par rabattement sur elles-mêmes, en particulier en formant un pli ou un pli réversible.

6. Sachet (1), en particulier sachet en matière plastique, selon l'une quelconque des revendications précédentes, **caractérisé en ce que**
la paroi arrière de sachet (4) se prolonge d'une seule pièce dans la section de prolongement (20) et **en ce que** la section de prolongement (20) se prolonge d'une seule pièce dans la première bande de matière (14) formant la languette de fermeture, en particulier la bande de matière plastique (14).

7. Sachet (1), en particulier sachet en matière plastique, selon l'une quelconque des revendications précédentes, **caractérisé en ce que**
la section de prolongement (20) présente une ouverture de préhension (22), en particulier estampée, en particulier la première et la deuxième section (21, 23) de la section de prolongement (20) présentent respectivement une ouverture de préhension (22), en particulier essentiellement en recouvrement.

8. Sachet (1), en particulier sachet en matière plastique, selon l'une quelconque des revendications 5 à 7, comprenant en outre
au moins une deuxième bande de matière (26), en particulier une bande de matière plastique (26), qui est présente au moins par sections entre la première et la deuxième section (21, 23) de la section de prolongement (20), en particulier est reliée à la première et à la deuxième section (21, 23) de la section de prolongement (20).

9. Sachet (1), en particulier sachet en matière plastique, selon l'une quelconque des revendications 5 à 8, **caractérisé en ce que**
la paroi arrière de sachet (4) est reliée, en particulier d'une seule pièce, à la section de prolongement (20) et **en ce que** la section de prolongement (20) se prolonge, en particulier d'une seule pièce, dans la première bande de matière (14) formant la languette de fermeture, en particulier la bande de matière plastique (14), et **en ce que** la paroi avant de sachet (2) s'étend sur une section de prolongement (28) au-delà de la première zone de soudure ou de collage (12) entre la première et la deuxième section (21, 23) de la section de prolongement (20), en particulier jusqu'au-delà de l'ouverture de préhension et/ou essentiellement jusqu'au pli réversible.

10. Sachet (1), en particulier sachet en matière plastique, selon l'une quelconque des revendications précédentes, **caractérisé en ce que**
la paroi avant de sachet (2), la paroi arrière de sachet (4) et la bande de matière (14) formant la languette de fermeture, en particulier la bande de matière plastique (14), ou la paroi avant de sachet (2), la paroi arrière de sachet (4), la section de prolongement (20) et la bande de matière (14) formant la languette de fermeture, en particulier la bande de matière plastique (14), sont présentes essentiellement d'une seule pièce.

11. Sachet (1), en particulier sachet en matière plastique, selon l'une quelconque des revendications précédentes, **caractérisé par**
au moins une troisième zone de soudure ou de collage, en particulier un troisième cordon de soudure, qui relie les côtés intérieurs de la paroi avant de sachet (2) et de la paroi arrière de sachet (4) les uns aux autres, en particulier de manière étanche aux liquides, et qui s'étend en formant des compartiments de sachet de la première zone de soudure ou de collage (12) jusqu'à l'extrémité de sachet inférieure fermée (6), les compartiments de sachet présentant l'au moins une ouverture de sachet (10).

12. Sachet (1), en particulier sachet en matière plastique, selon l'une quelconque des revendications précédentes, **caractérisé en ce que**
l'ouverture de sachet (10) représente une fente d'ouverture avec une première et une deuxième extrémité opposée ou une fente croisée.

13. Sachet (1), en particulier sachet en matière plastique, selon la revendication 12, **caractérisé en ce que**
la fente d'ouverture (10) présente une extension plus grande que la distance le long de la liaison rectiligne entre la première et la deuxième extrémité de la fente d'ouverture (10) et **en ce que** cette liaison rectiligne entre la première et la deuxième extrémité de la fente d'ouverture (10) est plus près de la première et/ou de la deuxième zone de soudure ou de collage (12, 16) que la fente d'ouverture (10).

14. Sachet en matière plastique (1) selon l'une quelconque des revendications précédentes, **caractérisé en ce que**
la paroi avant de sachet (2) et la paroi arrière de sachet (4) et éventuellement les parois latérales du sachet et/ou la bande de matière plastique (14) formant la languette de fermeture et/ou la section de prolongement (20), en particulier la paroi avant de sachet (2), la paroi arrière de sachet (4), la bande de matière plastique (14) formant la languette de fermeture et la section de prolongement (20), sont essentiellement à base de polyoléfines, en particulier de polyéthylène et/ou de polyesters ou sont fabriquées à partir de celles-ci.

15. Sachet (1), en particulier sachet en matière plastique, selon l'une quelconque des revendications précédentes, comprenant en outre
au moins une feuille de protection amovible (24) recouvrant la zone adhésive (18), la feuille de protection (24) empêchant en particulier une liaison de la paroi avant de sachet (2) avec la languette de fermeture (14).

16. Sachet (1), en particulier sachet en matière plastique, selon l'une quelconque des revendications précédentes, **caractérisé en ce que**
la paroi avant de sachet (2) et/ou
la paroi arrière de sachet (4) et
éventuellement les parois latérales et/ou et
la bande de matière (14) formant la languette de fermeture, en particulier la bande de matière plastique (14), et/ou
la section de prolongement (20),
de préférence la paroi avant de sachet (2) et la paroi arrière de sachet (4),
sont multicouches, en particulier à deux ou trois couches, et/ou
comprennent ou représentent une feuille de coussin d'air, en particulier à deux ou plusieurs couches.

17. Sachet (1), en particulier sachet en matière plastique, selon l'une quelconque des revendications précédentes, **caractérisé en ce que**
celui-ci représente un sachet d'expédition étanche aux liquides pour des déchets humides, en particulier des déchets de détail comprenant des gélules d'aluminium de café usagées.

18. Sachet (1), en particulier sachet en matière plastique, selon l'une quelconque des revendications 1 à 17, **caractérisé en ce que**
la première zone de soudure ou de collage (12) et la deuxième zone de soudure ou de collage (16) proviennent d'une étape de fabrication simultanée.
